# EUROPÄISCHE PATENTSCHRIFT

(11) **EP 3 055 126 B1**
(45) Veröffentlichungstag und Bekanntmachung des Hinweises auf die Patenterteilung: **27.09.2017**
(21) Anmeldenummer: 14783816.3
(22) Anmeldetag: 10.10.2014
(51) Int. Cl.: B31B 70/36, B65H 23/02, B65H 35/04

(54) **VERFAHREN ZUM BILDEN EINES SCHLAUCHES AUS EINEM FLACHBAHNMATERIAL SOWIE EINE SCHLAUCHBILDUNGSEINRICHTUNG UND EIN SYSTEM ZUM HERSTELLEN VON BEUTELN**
METHOD FOR FORMING A TUBE FROM A FLAT WEB MATERIAL, AND A TUBE FORMING DEVICE AND A SYSTEM FOR PRODUCING BAGS
PROCÉDÉ DE FORMATION D'UNE GAINE À PARTIR D'UNE BANDE CONTINUE DE MATÉRIAU PLAT, DISPOSITIF DE FORMATION DE GAINES ET SYSTÈME DE FABRICATION DE SACHETS

(30) Priorität: 11.10.2013 DE 102013220512
(43) Veröffentlichungstag der Anmeldung: 17.08.2016
(73) Patentinhaber: Windmöller & Hölscher KG, 49525 Lengerich (DE)
(72) Erfinder: WOLFRAM, Uwe, 19246 Kogel (DE)
(86) Internationale Anmeldenummer: PCT/EP2014/071726
(87) Internationale Veröffentlichungsnummer: WO 2015/052309

(56) Entgegenhaltungen:
- EP-A1- 1 195 322
- AT-B- 365 515
- DE-A1- 2 212 936
- DE-A1-102011 076 922
- DE-A1-102012 101 932
- DE-C1- 3 640 219
- JP-A- H08 337 219

## Beschreibung

Die Erfindung betrifft Verfahren zum Bilden eines Schlauches aus einem Flachbahnmaterial nach dem Oberbegriff des Patentanspruchs 1 sowie eine Schlauchbildungseinrichtung nach dem Oberbegriff des Patentanspruchs 9. Weiterhin betrifft die Erfindung ein System zum Herstellen von Beuteln nach dem Oberbegriff des Patentanspruchs 17.

Ein Halbzeug bei der Herstellung von Beuteln und Säcken sind Schlauchstücke, die oft von einem Schlauch vereinzelt, also beispielsweise abgeschnitten oder abgerissen, sind. Solche Schläuche werden mit einem Verfahren und einer Vorrichtung zum Herstellen eines Schlauches aus einem Flachbahnmaterial hergestellt, indem diese Flachbahn mit Zuführeinrichtungen wie etwa Umlenkwalzen zugeführt wird. Das Flachbahnmaterial weist dabei eine Fläche auf, die durch die Seitenkanten beziehungsweise Ränder begrenzt ist. Mit Schlauchbildungswerkzeugen werden dann die Ränder, die auch als Seitenkanten bezeichnet werden, nach innen eingeschlagen, und zwar so, dass sich die Randbereiche einander überlappen. Teile der sich überlappenden Randbereiche werden miteinander verbunden. Dies kann beispielsweise durch Einbringen einer klebenden Substanz (Heißkleber, Kaltkleber, Kunststoffschmelze) zwischen die einzelnen der sich überlappenden Randbereiche erfolgen. Eine Verbindung kann auch durch Kontaktschweißen, Heißluftsiegeln oder sogar durch Nähen hergestellt werden. Der eigentliche Schlauch ist damit geformt. Zu den Schlauchbildungswerkzeugen zählen beispielsweise Leitbleche und -stangen zum Einschlagen der Ränder und weitere Führungseinrichtungen. Auch Falz-, Halte- und Presswerkzeuge können dazu zählen. Weitere Schlauchbildungswerkzeuge können Seitenfalteneinlegewerkzeuge sein, mit denen während der eigentlichen Schlauchbildung auch Seitenfalten in den Schlauch eingelegt werden können, um später Seitenfaltenbeutel oder -säcke produzieren zu können. All diese Werkzeuge sind in der Regel fest angeordnet, können aber zum Einrichtung der Schlauchherstellung verschoben werden. Handbetätigbare Befestigungselemente wie Handschrauben sind gängig. Ist die Schlauchbildungseinrichtung einmal derart für die Produktion eingerichtet, so muss in der Regel nichts mehr verändert werden. In einem kontinuierlichen Prozess wird nun der Schlauch ausgebildet.

Jedoch kann es vorkommen, dass das verwendete Flachbahnmaterial nicht über seine gesamte Breite und/oder seine gesamte Länge ausreichend homogen ist. Da in der Schlauchbildungseinrichtung durchaus hohe Querkräfte auf das Flachbahnmaterial wirken, kann es zu unkontrollierten und damit zu nicht erwünschten Verschiebungen des Materials quer zu seiner Transportrichtung kommen, was zu unterschiedlichen Umschlagsbreiten führt. Damit liegt dann eine Abweichung von der Sollgeometrie des Schlauches vor, was sich beispielsweise darin äußert, dass die Naht des Schlauches nicht an der Sollposition liegt, sondern quer zur Erstreckungsrichtung des Schlauches verschoben ist.

Dies ist nicht nur unschön, wenn es darum geht, dass Aufdrucke in Bezug auf die Schlauchkanten richtig positioniert sein sollen. Besonders problematisch wird es, wenn vor der Schlauchbildung das Flachbahnmaterial für die spätere Sack- oder Beutelherstellung bearbeitet wurde, diese Bearbeitungspositionen jedoch nicht lagerichtig in Bezug auf die Schlauchkanten angeordnet sind. Die späteren Säcke oder Beutel können fehlerhaft sein.

Die DE 36 40 219 C1 offenbart, dass das Gestell, auf dem das Schlauchbildungswerkzeug angeordnet ist, händisch oder elektromotorisch quer zur Transportrichtung der Flachbahn verschiebbar ist, um einem seitlichen Verlaufen der Flachbahn entgegen zu wirken, wobei Fühler die Bahn abtasten, um das Verlaufen feststellen zu können. Jedoch ist oft der Abtastbereich des Fühlers eingeschränkt.

Die Aufgabe der vorliegenden Erfindung ist es daher, ein Verfahren und eine Vorrichtung vorzuschlagen, mit denen die zuvor beschriebenen Nachteile vermieden werden können.

Erfindungsgemäß wird diese Aufgabe durch die Merkmale des Anspruchs 1 gelöst. Ausgehend vom eingangs beschriebenen Stand der Technik wird die Aufgabe dadurch gelöst, dass die Solllage eines Rands festgelegt wird, die sich nach dem Einschlagen der Ränder ergeben soll. Diese Solllage kann beispielsweise durch die Eingabe eines Zahlenwertes, der die absolute Lage oder die relative Lage in Bezug auf ein stationäres Bauteil angibt, in eine Steuereinrichtung eingegeben werden. Auch das Einspannen des Flachbahnmaterials in die Schlauchbildungseinrichtung mit einer korrekten Positionierung kann als Festlegen des Sollwertes verstanden werden. Dieses Einspannen erfolgt meist im Stillstand, also vor dem Produktionsbeginn.

Erfindungsgemäß wird mittels einer Messeinrichtung die Istlage des Randes ermittelt. Weichen Solllage und Istlage voneinander ab, so wird das Schlauchbildungswerkzeug oder die Schlauchbildungswerkzeuge quer zur Transportrichtung des Flachbahnmaterials verschoben. Das Flachbahnmaterial vor der eigentlichen Schlauchbildungsvorrichtung wird also nicht verschoben, vielmehr werden die im eigentlichen Schlauchbildungsprozess auftretenden instationäre Zustände dadurch ausgeglichen, dass das Schlauchbildungswerkzeug der Istlage des Randes nachgeführt wird. Dabei wird nun auch simultan die Messeinrichtung mitgeführt, so wird nach erfolgter Korrektur die Istlage zur neuen Solllage. Dieser Vorgang kann sich während einer Auftragsbearbeitung mehrfach wiederholen. In diesem Fall ist eine Eingabe der absoluten Solllage nicht notwendig.

Durch diese Vorgehensweise wird erreicht, dass mit der Verschiebung des Schlauchbildungswerkzeugs die relative Lage der Seitenkanten des späteren Schlauches dem Rand oder der Ränder, soweit sie sich quer verschoben haben, auch quer verschoben wird. Der Schlauch wird also später stets - bis auf kleiner Abweichungen - die gleiche Lage der Naht relativ zu seinen Seitenkanten über seine gesamte Länge haben. Aufdrucke und Bearbeitungspositionen werden sich nun wiederkehrend an den gleichen Punkten quer zur Schlauchlängserstreckung wieder finden.

Besondere Vorteile bietet die Erfindung in Verbindung mit der Herstellung von Schläuchen, die aus einem Flachbahnmaterial, welches ein Kunststoffgewebe umfasst, bestehen. Dieses Kunststoffgewebe umfasst oft polyolefinisches Material, beispielsweise Polypropylen, und wird dadurch hergestellt, dass gereckte Bändchen, die oft eine Breite von 2 bis 5 mm aufweisen, aus diesem Material zu einem Rund- oder Flachgewebe verarbeitet werden. Ein Rundgewebe kann zunächst flachgelegt und durch Besäumen oder Aufschneiden in den Kanten zu Flachbahnmaterial vereinzelt werden. Auch ein einseitiges Besäumen oder Aufschneiden und ein Aufschlagen der beiden Lagen sind grundsätzlich denkbar, um ein Flachbahnmaterial zu erhalten. Dieses Flachbahnmaterial wird oft mit einer Beschichtung versehen. Diese Beschichtung ist vorteilhafterweise aus einem Kunststoff gebildet, welcher eine niedrigere Schmelztemperatur aufweist als das Gewebematerial. Damit ist es möglich, zur Herstellung von Säcken oder Beuteln Teile der Schlauchstücke dauerhaft per Heißluftsiegelung miteinander zu verbinden, ohne dass das Gewebematerial in dem Siegelprozess übermäßig erhitzt wird, denn das Gewebematerial würde dann seine Festigkeit verlieren.

Die Beschichtung des Gewebematerials bringt zudem die Vorteile mit sich, dass es einfach und hochwertig bedruckbar ist und dass es als Feuchtigkeitssperre dient. Gewebematerial an sich bietet den Vorteil, dass es im Vergleich zu einer normalen Kunststofffolie bei geringerem Materialeinsatz eine vergleichbare Festigkeit aufweist.

Es ist jedoch überaus aufwändig, das Gewebe und insbesondere die Beschichtung homogen herzustellen, so dass in einer Schlauchbildungseinrichtung nach dem Stand der Technik qualitativ zufriedenstellende Schläuche herstellbar wären. Der Grund ist darin zu suchen, dass etwa das Gewebe häufig einen "Drall" in Umfangsrichtung hat (längsgerichtete Bändchen sind gegen die Transportrichtung verkippt) und dass vor allem die Beschichtung über die Breite des Flachbahnmaterials nicht mit konstanter Dicke herstellbar ist. Die in der Schlauchbildungseinrichtung auftretenden und bereits weiter oben beschriebenen Querkräfte wirken sich daher bei beschichtetem Gewebematerial besonders negativ aus. Mit der erfindungsgemäßen Schlauchbildungseinrichtung und mit dem erfindungsgemäßen Verfahren, das vorteilhafterweise mit einem Flachbahnmaterial aus beschichtetem Gewebe durchgeführt wird, lassen sich Gewebeschläuche herstellen, die die oben genannten Nachteile vermeiden und die sich hervorragend zur Herstellung von Beuteln oder Säcken eignen.

Von weiterem Vorteil ist es, wenn das Flachbahnmaterial mit Perforationsschnitten versehen wird, bevor es zu einem Schlauch geformt wird. Solche Perforationsschnitte können mit einer Messerwalze, die gegen eine das Flachbahnmaterial führende Gegenwalze wirkt, erzeugt werden. Es sind auch berührungslose und damit verschleißarme Verfahren und Vorrichtungen vorteilhaft, wie etwa eine Laserstrahlanordnung. Die Erfindung bietet insbesondere dann Vorteile, wenn solche Perforationsschnitte gestaffelt angeordnet sind, d. h. in Längsrichtung gesehen an verschiedenen Positionen angeordnet sind. Solche Staffelperforationsschnitte werden häufig in das Flachbahnmaterial eingebracht, um später haltbare und insbesondere dichte Böden von Säcken oder Beuteln herstellen zu können. Ein Herstellverfahren für diese Beutel ist in der EP 1 228 857 dargestellt. Die Beschreibung der dort umfassten Staffelschnitte wird hiermit Inhalt der mit dieser Patentanmeldung offenbarten Erfindung. Es ist gut zu erkennen, dass der Staffelschnitt mit den Falzkanten des Schlauches korrespondieren muss, d. h. die Sprünge zwischen den einzelnen Abschnitten des Schnitts sollten auf den Kanten beziehungsweise Rändern des Schlauches liegen, um einen ordnungsgemäßen Sack herstellen zu können. Im Stand der Technik kommt es hingegen vor, dass durch das "Rollen" des Flachbahnmaterials während der Schlauchbildung in Querrichtung die Staffelperforation über die späteren Kanten verschoben wird, d. h., die Staffelperforation liegt in Querrichtung versetzt zu den Kanten des Schlauches. Vorteilhaft ist daher die vorliegende Erfindung im Zusammenhang mit Perforationsschnitten, insbesondere mit Staffelschnitten.

In einer vorteilhaften Ausgestaltung der Erfindung ist vorgesehen, dass das zumindest eine Schlauchbildungswerkzeug auf einem Gestell angeordnet ist und dass dieses Gestell bewegt wird. Eine Bewegung findet dabei statt, wenn eine Abweichung von Soll- und Istlage erfasst wird. Vorteilhafterweise trägt das Gestell alle Schlauchbildungswerkzeuge und auch eine Einrichtung zum Verbinden der sich im Schlauchbildungsprozess überlappenden Randbereiche. Zum Verschieben des Gestells wird dann lediglich ein einzelner Verschiebeantrieb benötigt, beispielsweise ein Elektromotor, der auf eine Spindel-Spindelmutter-Kombination wirkt. Auch die Anzahl und die Einbaulagen der Schlauchbildungswerkzeuge können bei dieser Vorgehensweise in großen Bandbreiten variiert werden.

Eine vorteilhafte Ausgestaltung der Erfindung sieht zudem die Nutzung eines Ultraschallsensors oder eines elektrooptischen Sensors als Messeinrichtung vor. Diese Sensoren umfassen in der Regel einen Sender, der beispielsweise Ultraschallwellen oder eine elektrooptische Strahlung aussendet. Gegenüber diesem Sender ist ein flächiger Empfänger angeordnet, der je nach Intensität der empfangenen Wellen oder Strahlung einen Wert liefert, beispielsweise einen Stromwert oder einen Spannungswert. Wird nun ein Teil der Empfängerfläche abgedeckt, so verringert sich der Wert proportional zur Größe des abgedeckten Teils der Empfängerfläche. Sender und Empfänger sind relativ zueinander unverschieblich angeordnet. Der zumindest eine Rand des Flachbahnmaterial wird dabei zwischen dem Sender und dem Empfänger hindurch geführt. In der Grundeinstellung des erfindungsgemäßen Verfahrens wird der Sensor vor dem eigentlichen Herstellungsbeginn des Schlauches, also vorzugsweise im Stillstand, die Sender-Empfänger-Einheit so positioniert, dass möglichst die Hälfte der Empfängerfläche abgedeckt ist, so dass die Veränderung des Wertes in beide Richtungen detektierbar ist. Das heißt, es wird eine Zunahme des Werts beobachtet, wenn der Rand beziehungsweise Randbereich des Flachbahnmaterials eine größere Sensorfläche freigibt und eine Abnahme des Werts, wenn der Rand der Flachbahnmaterial eine größere Fläche bedeckt. Der gemessene Wert steht also in Relation zur Abweichung. Die Solllage des Flachbahnmaterials wird nun entweder dadurch festgelegt, dass sie beispielsweise einen zuvor festgelegten Anteil der Empfängerfläche überdeckt oder dass nach der Einrichtung des Flachbahnmaterials der überdeckte Anteil der Empfängerfläche ermittelt und der Steuereinrichtung mitgeteilt wird. Ergibt sich nun im laufenden Betrieb eine Abweichung von der Solllage, also eine Abweichung von dem eingestellten Wert, so kann simultan zur Verschiebung des zumindest einen Schlauchbildungswerkzeug auch die Sender-Empfängereinheit, also der Sensor, verschoben werden, so dass anschließend wieder der zuvor eingestellte Anteil der Empfängerfläche bedeckt ist. Dies ist in besonders vorteilhafter Weise durch eine Anordnung des Sensors auf dem Gestell zu erreichen, wenn das Gestell zwecks Verschiebung des Schlauchbildungswerkzeugs verschoben wird. Bei der Bildung eines Schlauches aus Flachbahnmaterial, in welches ein Staffelschnitt bzw. eine Staffelperforation eingebracht wird, ist es vorteilhaft, die Korrektur vorzunehmen, wenn die Istlage von der Solllage um 2 mm abweicht. Bei dieser oder einer größeren Abweichung wäre sonst die Dichtigkeit der späteren Säcke oder Beutel nicht mehr gewährleistet.

Die Istlage des Randes wird bevorzugt an einer Position innerhalb der Schlauchbildungseinrichtung - in Transportrichtung des Flachbahnmaterials gesehen - angeordnet, in der die Randbereiche des Flachbahnmaterials bereits in Überlappung gebracht wurden und vorzugsweise noch nicht miteinander verbunden sind. Mit anderen Worten ist an dieser Position die Formgebung des Schlauches nahezu abgeschlossen, jedoch steht die dauerhafte Verbindung der Randbereiche noch aus. Gerade an dieser Position lassen sich die Wirkungen der Querkräfte innerhalb des Schlauchbildungsprozesses mit größter Sicherheit bestimmen. Zudem ist die Justage an dieser Stelle einfach, zumal hier nur wenige Justagemittel benötigt werden.

Die oben genannte Aufgabe wird auch durch eine Schlauchbildungseinrichtung gelöst, die die Merkmale des Patentanspruchs 9 umfasst. Demnach wird eine Schlauchbildungseinrichtung zum Bilden eines Schlauches aus einem Flachbahnmaterial, welche zumindest eine Zuführeinrichtung zum Zuführen einer Flachbahn, wenigstens ein Schlauchbildungswerkzeug zum Einschlagen der Seitenränder der Flachbahn, wobei sich anschließend die Ränder überlappen und wenigstens einer Einrichtung zum Verbinden von Teile der sich überlappenden Ränder erfindungsgemäß dadurch weitergebildet, dass eine Einrichtung vorgesehen ist, mit welcher die Solllage zumindest eines Rands nach dem Einschlagen der Ränder festlegbar ist, dass eine Messeinrichtung zum Ermitteln der Istlage zumindest eines Rands und dass eine Stelleinrichtung zum Bewegen der Schlauchbildungswerkzeuge zumindest quer zur Transportrichtung des Flachbahnmaterials bei einer Abweichung der Istlage von der Solllage vorgesehen sind.

Die Bewegung erfolgt dabei relativ zu dem sich in der Zuführung befindlichen Flachbahnmaterial beziehungsweise relativ zu der zumindest einen Zuführeinrichtung, welche das Flachbahnmaterial führt.

Die im Zusammenhang mit dem erfindungsgemäßen Verfahren beschriebenen Merkmale können auch Bestandteile einer erfindungsgemäßen Vorrichtung sein, so dass diese auch in Verbindung mit der erfindungsgemäßen Vorrichtung gebracht werden können. Ebenso können im Zusammenhang mit der erfindungsgemäßen Vorrichtung offenbarte Merkmale eines erfindungsgemäßen Verfahrens darstellen, so dass ein Rückgriff hierauf ebenfalls möglich ist.

Gegenstand der Erfindung ist weiterhin ein System zum Herstellen von Säcken oder Beuteln gemäß Anspruch 17. Dieser Gegenstand löst die Aufgabe, dass Säcke oder Beutel von verminderter Qualität sein können, wenn sich der Schlauch innerhalb der Schlauchbildungseinrichtung quer verschiebt und dadurch die Beutel- oder Sackböden nicht anspruchsgerecht ausgeformt werden können.

Eine Bodenherstelleinrichtung, die Bestandteil eines erfindungsgemäßen Systems sein kann, ist in der DE 10 2009 056 078 A1 beschrieben.

Die soeben genannte Aufgabe wird dadurch gelöst, dass als Schlauchbildungseinrichtung eine Schiauchbildungseinrichtung wie oben beschrieben (insbesondere nach den Patentansprüchen 9 bis 16) vorgesehen ist.

Weitere Ausführungsbeispiele der Erfindung gehen aus der gegenständlichen Beschreibung und den Ansprüchen hervor.

Die einzelnen Figuren zeigen:
- Fig. 1: Seitenansicht einer erfindungsgemäßen Schlauchbildungseinrichtung
- Fig. 2: Draufsicht einer erfindungsgemäßen Schiauchhildungseinrichtung
- Fig. 3: Ansicht des Schnitts A-A in Fig. 1.

Fig. 1 zeigt eine Seitenansicht einer erfindungsgemäßen Schlauchbildungseinrichtung 1. Die die Schlauchbildungseinrichtung umfassende Schlauchmaschine umfasst zunächst eine Abwickeleinrichtung 2, in welcher ein Wickel 3 eines Flachbahnmaterials 4 in Richtung des Pfeils 5 rotiert. Das Flachbahnmaterial 4 wird über eine Umlenkwalze 6 geführt, welche ein einfaches Beispiel einer Zuführeinrichtung des Flachbahnmaterials 4 zu der Schlauchbildungseinrichtung 1 darstellt.

Die Umlenkwalze 6 ist in diesem Ausführungsbeispiel als Gegenwalze für die Messerwalze 7 dargestellt, mit welcher Perforationen in das Flachbahnmaterial eingebracht werden können. Die Messerwalze 7 trägt ein oder mehrere Perforiermesser 8. Die Funktionen der Umlenkwalze 6, also "Umlenken" und "Gegendruck im Perforierprozess bereitstellen", sind hier nur der Übersichtlichkeit halber vereint, in der Praxis sind diese eher getrennt.

Der eigentliche Schlauchbildungsprozess beginnt bereits im Bereich zwischen der Umlenkwalze 6 und der Schlauchbildungseinrichtung 1, indem die Ränder 10 und 11 nach oben, also in Richtung z geführt werden. Dabei sind beispielsweise die Andrückrolle 12, die den mittleren Teil des Flachbahnmaterials 4 an einer festen Position in Bezug auf die z-Achse hält, und Führungsbleche 13, welche von außen seitlich Führungskräfte für das Flachbahnmaterial aufbringen, behilflich. Andrückrolle 12 und Führungsbleche 13 sind Beispiele für eine Vielzahl möglicher Schlauchbildungswerkzeuge, die eingesetzt werden können, um dem späteren Schlauch das gewünschte Aussehen zu geben. Weitere Beispiele für Schlauchbildungswerkzeuge wurden bereits in der allgemeinen Erfindungsbeschreibung angegeben. All diese Schlauchbildungswerkzeuge sind an dem Gestell 15 angeordnet, wobei die Schlauchbildungswerkzeuge zwecks Justage beziehungsweise zwecks Produktionsvorbereitung mittels geeigneter Stell- und Befestigungseinrichtungen relativ zum Gestell verschoben und anschließend befestigt werden können.

Am Beispiel der Führungsbleche 13 ist leicht zu sehen, dass dem Flachbahnmaterial Seitenkräfte auferlegt werden, die ein Verschieben des Schlauches in z- und/oder y-Richtung zur Folge haben können.

In der Figur 3 sind weitere Schlauchbildungswerkzeuge erkennbar, die als Seitenfalteneinleger 14 bezeichnet werden können. Die auf diese Weise erzeugbaren Seitenfalten 18 werden bevorzugt für die Herstellung bestimmter Beutel oder Säcke verwendet, da sich nach deren Befüllung oft annähernd ein Quader ausbildet, was Vorteile bei Lagerung und Transport bietet. Gerade Schläuche mit Seitenkanten sind besonders vorteilhaft auf einer erfindungsgemäßen Vorrichtung mit einem erfindungsgemäßen Verfahren herstellbar, da es insbesondere bei Seitenfaltenschläuchen, vor allem wenn sie Staffelperforationen umfassen, auf die korrekte Lage der Ränder nach der Schlauchbildung ankommt.

Im weiteren Verlauf des Schlauchbildungsprozesses legen sich die Randbereiche des Flachbahnmaterials übereinander, so dass bereits die Querschnittskontur einen - in Längsrichtung noch offenen - Schlauch darstellt. Dies ist in der Figur 3 deutlich zu erkennen. Der Überlappungsbereich 16 der Randbereiche beziehungsweise der Ränder des Flachbahnmaterials 4 ist in der Figur 2 zu erkennen. Die äußeren Falzkanten des Schlauches können auch als Seiten- oder Außenkanten 17 bezeichnet werden.

Im weiteren Verlauf des Schlauchtransports in Richtung x schließt sich die Sensoreinheit 20 an, die in der Figur 3 gut zu erkennen ist. Diese umfasst ein am Gestell 15 befestigtes, U-förmiges Profil 21, welches den Sender 22 und den Empfänger 23 des Sensors trägt. Die Schlauchbildungswerkzeuge sind so angeordnet und eingerichtet, dass der Rand 11 zwischen Sender 22 und Empfänger 23 hindurch läuft. Eine Positionsänderung des Rands 11 in y-Richtung kann somit vom Sensor detektiert werden, wobei der Sensor so eingerichtet ist, dass er die Größe der Positionsänderung ermitteln kann. Der Empfänger sendet entsprechende Werte oder Signale über eine Datenleitung 24 an die Steuereinheit 25. Diese setzt diese Informationen in eine Steuerinformation um, welche über die Steuerleitung 26 an den Stellantrieb 27 gesendet wird.

Der Stellantrieb ist fest - beispielsweise per Verschraubung mit dem Hallenboden - angeordnet und bewirkt über Verschiebeelemente eine Verschiebung des Gestells in y-Richtung. Der Stellantrieb kann beispielsweise ein rotierender Elektromotor sein, der über Getriebeelemente 28 - wie etwa eine Spindel-Spindelmutteranordnung oder eine Zahnrad-Zahnstangenanordnung - auf das Gestell 15 wirkt. Ein Linearantrieb, beispielsweise ein Linearelektromotor, ist denkbar und würde auch ohne Getriebeelemente auskommen.

Das Gestell 15 stützt sich auf Schlitten 30 ab, welche wiederum auf Führungsschienen 31 aufliegen und entlang dieser verschiebbar sind. Den Kontakt zwischen Schlitten und Führungsschienen kann dabei aus Gleit- oder Rollenelementen gebildet werden.

Zur Fertigstellung des Schlauchs 9 ist noch eine dauerhafte Verbindung der sich im Überlappungsbereich 16 überlappenden Randbereiche des bereits umgeformten Flachbahnmaterials 4 notwendig. Hierzu ist eine Extrusionseinrichtung 32 vorgesehen, mit welcher aufgeschmolzener Kunststoff in den Überlappungsbereich 16 zwischen die Randbereiche auftragbar ist. Mit einer sich in x-Richtung anschließenden, aber nicht dargestellten Anpresswalze wird der Überlappungsbereich dann zusammengepresst, so dass sich hierdurch und nach dem Erkalten des Kunststoffes eine feste Verbindung ergibt. Es sind aber auch viele andere Verbindungsarten denkbar.

Der nun fertige Schlauch 9 wird im Regelfall in der Wickeleinrichtung 33 zum Schlauchwickel 34 umgeformt (siehe Figur 1), der dann beispielsweise einer Beutelmaschine zugeführt werden kann. Denkbar ist jedoch auch, dass sich der Schlauchmaschine direkt eine weiterverarbeitende Maschine anschließt, ohne dass ein Schlauchwickel gebildet werden müsste.

| **Bezugszeichenliste** | |
|---|---|
| 1 | Schlauchbildungseinrichtung |
| 2 | Abwickeleinrichtung |
| 3 | Wickel |
| 4 | Flachbahnmaterial |
| 5 | Pfeil (Rotationsrichtung des Wickels 3) |
| 6 | Umlenkwalze |
| 7 | Messerwalze |
| 8 | Perforiermesser |
| 9 | Schlauch |
| 10 | Rand |
| 11 | Rand |
| 12 | Andrückrolle |
| 13 | Führungsblech |
| 14 | Seitenfalteneinleger |
| 15 | Gestell |
| 16 | Überlappungsbereich |
| 17 | Seiten- oder Außenkanten |
| 18 | Seitenfalten |
| 19 | |
| 20 | Sensoreinheit |
| 21 | U-förmiges Profil |
| 22 | Sender |
| 23 | Empfänger |
| 24 | Datenleitung |
| 25 | Steuereinheit |
| 26 | Steuerleitung |
| 27 | Stellantrieb |
| 28 | Getriebeelemente |
| 29 | |
| 30 | Schlitten |
| 31 | Führungsschiene |
| 32 | Extrusionseinrichtung |
| 33 | Wickeleinrichtung |
| 34 | Schlauchwickel |
| x | Transportrichtung der Flachbahn |
| y | Richtung quer zur Transportrichtung x |
| z | Richtung vertikal zur Transportrichtung x |

## Patentansprüche

1. Verfahren zum Bilden eines Schlauches (9) aus einem Flachbahnmaterial (4), bei dem
• eine Flachbahn (4) mittels Zuführeinrichtungen (6, 7) zugeführt wird,
• die Ränder des Flachbahnmaterials (4) durch wenigstens ein Schlauchbildungswerkzeug (13, 14) eingeschlagen werden, wobei sich anschließend die Randbereiche (10, 11) überlappen,
• Teile der sich überlappenden Randbereiche (10, 11) miteinander verbunden werden,
• die Solllage zumindest eines Rands nach dem Einschlagen der Ränder (10, 11) festgelegt wird,
• die Istlage zumindest eines Rands mittels einer Messeinrichtung (20) ermittelt wird und
• bei einer Abweichung der Istlage von der Solllage das Schlauchbildungswerkzeug (13, 14) zumindest quer zur Transportrichtung des Flachbahnmaterials (4) mittels einer Stelleinrichtung (27, 28) bewegt wird
**dadurch gekennzeichnet, dass**
simultan mit dem Schlauchbildungswerkzeug (13, 14) die Messeinrichtung (20) mitgeführt wird, wobei die Istlage nach erfolgter Korrektur zur neuen Solllage wird.

2. Verfahren nach Anspruch 1,
**dadurch gekennzeichnet, dass**
als Flachbahnmaterial (4) ein Kunststoffgewebe zugeführt wird.

3. Verfahren nach einem der vorstehenden Ansprüche,
**dadurch gelkennzeichnet, dass**
als Flachbahnmaterial (4) ein beschichtetes Kunststoffgewebe zugeführt wird.

4. Verfahren nach einem der vorstehenden Ansprüche,
**dadurch gekennzeichnet, dass**
das Flachbahnmaterial (4) vor der Schlauchbildung mit Perforationsschnitten versehen wird.

5. Verfahren nach einem der vorstehenden Ansprüche,
**dadurch gekennzeichnet, dass**
das Schlauchbildungswerkzeug (13, 14) auf einem Gestell (15) angeordnet ist und dass das Gestell (14) bewegt wird.

6. Verfahren nach einem der vorstehenden Ansprüche,
**dadurch gekennzeichnet, dass**
als Messeinrichtung (20) ein Ultraschallsensor oder ein elektrooptischer Sensor genutzt wird.

7. Verfahren nach einem der vorstehenden Ansprüche,
**dadurch gekennzeichnet, dass**
die Istlage des Randes (10, 11) ermittelt wird, nachdem die Ränder der Flachbahn (4) in die Überlappung gebracht worden sind.

8. Verfahren nach einem der vorstehenden Ansprüche,
**dadurch gekennzeichnet, dass**
die Istlage des Randes (10, 11) ermittelt wird, bevor die sich überlappenden Ränder (10, 11) miteinander verbunden werden.

9. Schlauchbildungseinrichtung (1) zum Bilden eines Schlauches (9) aus einem Flachbahnmaterial (4), umfassend:
• zumindest eine Zuführeinrichtung (6, 7) zum Zuführen einer Flachbahn (4),
• wenigstens ein Schlauchbildungswerkzeug (13, 14) zum Einschlagen der Seitenränder (10, 11) der Flachbahn (4), wobei sich anschließend die Randbereiche (10,11) überlappen,
• wenigstens eine Einrichtung (32) zum Verbinden von Teile der sich überlappenden Randbereiche (10, 11),
• eine Einrichtung (20), mit welcher die Solllage zumindest eines Rands nach dem Einschlagen der Ränder (10, 11) festlegbar ist,
• eine Messeinrichtung (20) zum Ermitteln der Istlage zumindest eines Rands (10, 1), und
• eine Stelleinrichtung **(27, 28)** zum Bewegen des Schlauchbildungswerkzeugs (13, 14) zumindest quer zur Transportrichtung des Flachbahnmaterials (4) bei einer Abweichung der Istlage von der Solllage,
**dadurch gekennzeichnet, dass**
simultan mit dem Schlauchbildungswerkzeug (13, 14) die Messeinrichtung (20) mitführbar ist, wobei die Istlage nach erfolgter Korrektur zur neuen Solllage einstellbar ist.

10. Schlauchbildungseinrichtung (1) nach dem vorstehenden Anspruch,
**dadurch gekennzeichnet, dass**
die Zuführeinrichtung (6, 7) eine Vorrichtung (8) zum Einbringen von Perforationsschnitten in das Flachbahnmaterial (4) umfasst.

11. Schlauchbildungseinrichtung (1) nach einem der beiden vorstehenden Ansprüche,
**dadurch gekennzeichnet, dass**
das Schlauchbildungswerkzeug (13, 14) auf einem Gestell (15) angeordnet ist und dass das Gestell (15) verschiebbar angeordnet ist.

12. Schlauchbildungseinrichtung (1) nach dem vorstehenden Anspruch,
**dadurch gekennzeichnet, dass** Führungseinrichtungen (31) vorgesehen sind, die sich im Wesentlichen quer zur Transportrichtung (X) der Flachbahn (4) erstrecken und dass das Gestell (15) Schlitten (30) umfasst, die auf den Führungseinrichtungen (31) verschiebbar sind.

13. Schlauchbildungseinrichtung (1) nach einem der vier vorstehenden Ansprüche,
**dadurch gekennzeichnet, dass**
als Messeinrichtung (20) ein Ultraschallsensor oder ein elektrooptischer Sensor vorgesehen ist.

14. Schlauchbildungseinrichtung (1) nach einem der fünf vorstehenden Ansprüche,
**dadurch gekennzeichnet, dass**
die Messeinrichtung (20), in Transportrichtung X der Flachbahn (4) gesehen, hinter den Schlauchbildungswerkzeugen angeordnet ist.

15. Schlauchbildungseinrichtung (1) nach einem der sechs vorstehenden Ansprüche,
**dadurch gekennzeichnet, dass**
die Messeinrichtung (20), n Transportrichtung (X) der Flachbahn (4) gesehen vor der Einrichtung (32) zum Verbinden von Teilen der sich überlappenden Ränder (10, 11) angeordnet ist.

16. Schlauchbildungseinrichtung (1) nach einem der sieben vorstehenden Ansprüche,
**dadurch gekennzeichnet, dass**
eine Steuereinrichtung (25) vorgesehen ist, welcher die Istlage des zumindest einen Randes (10, 11) von der Messeinrichtung (20) übermittelbar ist, mit welcher diese Istlage mit der Solllage vergleichbar ist und mit welcher Steuersignale an die Stelleinrichtung (27, 28) übermittelbar sind.

17. System zum Herstellen von Beuteln, umfassend
eine Schlauchbildungseinrichtung (1) zum Bilden eines Schlauches (9) aus einem Flachbahnmaterial (4),
eine Vereinzelungseinrichtung zum Vereinzeln des Schlauches in Schlauchstücke,
eine Bodenherstelleinrichtung, mit welcher an jeweils zumindest einem Ende der Schlauchstücke ein Boden anformbar ist,
**gekennzeichnet durch**
eine Schlauchbildungseinrichtung (1) nach einem der Ansprüche 9 - 16.

## Claims

1. A method for forming a hose (9) from a flat web material (4), in which
• a web material (4) is fed by means of feed devices (6, 7),
• the edges of the flat web material (4) are driven in by at least one hose forming tool (13, 14), wherein the edge areas (10, 11) then overlap,
• parts of the overlapping edge areas (10, 11) are connected with each other,
• the desired orientation at least of one edge is defined after the driving in of the edges (10, 11),
• the actual orientation at least of one edge is determined by means of a measuring device (20) and
• in the case of a deviation of the actual orientation from the desired orientation the hose forming tool (13, 14) is moved at least transversely to the transport direction of the flat web material (4) by means of an adjusting device (27, 28)
**characterized in that**
the measuring device (20) is transported simultaneously with the hose forming tool (13, 14), wherein the actual orientation becomes a new desired orientation after a correction is made.

2. A method according to Claim 1,
**characterized in that**
a plastic fabric is fed as the flat web material (4).

3. A method according to any one of the preceding claims,
**characterized in that**
a coated plastic fabric is fed as the flat web material (4).

4. A method according to any one of the preceding claims,
**characterized in that**
the flat web material (4) is provided with perforation cuts before the hose formation.

5. A method according to any one of the preceding claims,
**characterized in that**
the house forming tool (13, 14) is arranged on a frame (15) and that the frame (15) is moved.

6. A method according to any one of the preceding claims,
**characterized in that**
an ultrasonic sensor or an electro-optical sensor is used as the measuring device (20).

7. A method according to any one of the preceding claims,
**characterized in that**
the actual orientation of the edge (10, 11) is determined, after the edges of the flat web (4) have been brought into overlapping.

8. A method according to any one of the preceding claims,
**characterized in that**
the actual orientation of the edge (10, 11) is determined before the overlapping edges (10, 11) have been connected with one another.

9. A hose forming device (1) for forming a hose (9) from a flat web material (4), comprising:
• At least one feed device (6, 7) for feeding a flat web (4),
• at least one hose forming tool (3, 14) for driving in the side edges (10, 11) of the flat web (4), wherein the edge areas (10, 11) then overlap,
• at least one device (32) for connecting parts of the overlapping edge areas (10, 11),
• a device (20) with which the desired orientation at least of one edge can be defined after the driving in of the edges (10, 11),
• a measuring device (20) for determining the actual orientation at least of one edge (10, 11), and
• an adjusting device (27, 28) for moving the hose forming tool (13, 14) at least transversely to the transport direction of the flat web material (4) in the case of a deviation of the actual orientation from the desired orientation,
**characterized in that**
the measuring device (20) is transported simultaneously with the hose forming tool (13, 14), wherein the actual orientation can be adjusted to the new desired orientation after a correction is made.

10. A hose forming device (1) according to the preceding claim,
**characterized in that**
the feed device (6, 7) comprises a device (8) for introducing perforation cuts into the flat web material (4).

11. A hose forming device (1) according to the two preceding claims,
**characterized in that**
the hose forming tool (13, 14) is arranged on a frame (15) and that the frame (15) is arranged displaceably.

12. A hose forming device (1) according to the preceding claim,
**characterized in that**
guide devices (31) are provided, which extend substantially transversely to the transport direction (X) of the flat web (4) and that the frame (15) comprises sliding carriages (30), which are displaceable on the guide devices (31).

13. A hose forming device (1) according to any one of the four preceding claims,
**characterized in that**
an ultrasonic sensor or an electro-optical sensor is provided as a measuring device (20).

14. A hose forming device (1) according to any one of the five preceding claims,
**characterized in that**
the measuring device (20), seen in the transport direction X of the flat web (4), is arranged behind the hose forming tools.

15. A hose forming device (1) according to any one of the six preceding claims,
**characterized in that**
the measuring device (20), seen in the transport direction (X) of the flat web (4), is arranged in front of the device (32) for connecting parts of the overlapping edges (10, 11).

16. A hose forming device (1) according to any one of the seven preceding claims,
**characterized in that**
a control device (25) is provided, to which the actual orientation of the at least one edge (10, 11) can be transmitted by the measuring device (20), with which this actual orientation can be compared with the desired orientation and with which control signals can be transmitted to the adjusting dev\ice (27, 28).

17. A system for the production of bags, comprising
a hose forming device (1) for forming a hose (9) from a flat web material (4),
a separating device for separating the hose into hose pieces,
a bottom production device, with which a bottom can be molded onto in each case at least one end of the hose piece,
**characterized by**
a hose forming device (1) according to any one of Claims 9 - 16.

## Revendications

1. Procédé de formation d'une gaine (9) à partir d'un matériau en bande plate (4), dans lequel :
• une bande plate (4) est introduit au moyen de dispositifs d'introduction (6, 7),
• les bords du matériau en bande plate (4) sont pliés par un outil de formation de gaine (13, 14), les bords (10, 11) se chevauchant ensuite,
• des parties des bords (10, 11) se chevauchant sont reliées entre elles,
• la position de consigne d'au moins un bord est déterminée après le pliage des bords (10, 11),
• la position réelle d'un bord est déterminée au moyen d'un dispositif de mesure (20) et
• dans le cas d'un écart entre la position réelle et la position de consigne, l'outil de formation de gaine (13, 14) est déplacé au moins transversalement par rapport à la direction de transport du matériau en bande plate (4) au moyen d'un dispositif de réglage (27, 28),
**caractérisé en ce que**
le dispositif de mesure (20) est entraîné conjointement avec l'outil de formation de gaine (13, 14), la position réelle devenant la nouvelle position de consigne après correction.

2. Procédé selon la revendication 1,
**caractérisé en ce que**
le matériau en bande plate (4) introduit est une toile en matière plastique.

3. Procédé selon l'une des revendications précédentes,
**caractérisé en ce que**
le matériau en bande plate (4) introduit est une toile en matière plastique revêtue.

4. Procédé selon l'une des revendications précédentes,
**caractérisé en ce que**
le matériau en bande plate (4) est muni de découpes de perforation avec la formation du gaine.

5. Procédé selon l'une des revendications précédentes,
**caractérisé en ce que**
l'outil de formation de gaine (13, 14) est disposé sur un châssis (15) et **en ce que** le châssis (14) est déplacé.

6. Procédé selon l'une des revendications précédentes,
**caractérisé en ce que**
le dispositif de mesure (20) utilisé est un capteur à ultrasons ou capteur opto-électronique.

7. Procédé selon l'une des revendications précédentes,
**caractérisé en ce que**
la position réelle du bord (10, 11) est déterminée une fois que les bords de la bande plate (4) ont été mises en position de chevauchement.

8. Procédé selon l'une des revendications précédentes,
**caractérisé en ce que**
la position réelle du bord (10, 11) est déterminée avant que les bords (10, 11) se chevauchant soient reliés entre eux.

9. Dispositif de formation de gaine (1) pour la formation d'un gaine (9) à partir d'un matériau en bande plate (4), comprenant :
• au moins un dispositif d'introduction (6, 7) pour l'introduction d'une bande plate (4),
• au moins un outil de formation de gaine (13, 14) pour le pliage des bords latéraux (10, 11) de la bande plate (4), les bords (10, 11) se chevauchant ensuite,
• au moins un dispositif (32) permettant de relier des parties des bords (10, 11) se chevauchant,
• un dispositif (20) avec lequel la position de consigne d'au moins un bord peut être fixée après le pliage des bords (10, 11),
• un dispositif de mesure (20) pour la détermination de la position réelle d'au moins un bord (10, 11) et
• un dispositif de réglage (27, 28) pour le déplacement de l'outil de formation de gaine (13, 14) au moins transversalement par rapport à la direction de transport du matériau en bande plate (4) lors d'un écart entre la position réelle et la position de consigne,
**caractérisé en ce que**
le dispositif de mesure (20) peut être entraîné conjointement avec l'outil de formation de gaine (13, 14), la position réelle pouvant être réglée comme la nouvelle position de consigne après correction.

10. Dispositif de formation de gaine (1) selon la revendication précédente,
**caractérisé en ce que**
le dispositif d'introduction (6, 7) comprend un dispositif (8) permettant de réaliser des découpes de perforation dans le matériau en bande plate (4).

11. Dispositif de formation de gaine (1) selon la revendication précédente,
**caractérisé en ce que**
l'outil de formation de gaine (13, 14) est disposé sur un châssis (15) et **en ce que** le châssis (15) est disposé de manière mobile.

12. Dispositif de formation de gaine (1) selon la revendication précédente,
**caractérisé en ce que**
des dispositifs de guidage (31) sont prévus, qui s'étendent globalement transversalement par rapport à la direction de transport (X) de la bande plate (4) et **en ce que** le châssis (15) comprend des chariots (30) qui sont mobiles sur les dispositifs de guidage (31).

13. Dispositif de formation de gaine (1) selon l'une des quatre revendications précédentes,
**caractérisé en ce que**
le dispositif de mesure (20) utilisé est un capteur à ultrasons ou un capteur opto-électronique.

14. Dispositif de formation de gaine (1) selon l'une des cinq revendications précédentes,
**caractérisé en ce que**
le dispositif (20), vu dans la direction de transport X de la bande plate (4), est disposé derrière les outils de formation de gaines.

15. Dispositif de formation de gaine (1) selon l'une des six revendications précédentes,
**caractérisé en ce que**
le dispositif de mesure (20), vu dans la direction de transport (X) de la bande plate (4), est disposé avant le dispositif (32) de liaison de parties des bords (10, 11) se chevauchant.

16. Dispositif de formation de gaine (1) selon l'une des sept revendications précédentes,
**caractérisé en ce que**
un dispositif de commande (25) est prévu, auquel le dispositif de mesure (20) transmet la position réelle de l'au moins un bord (10, 11), qui compare cette position réelle avec la position de consigne et qui transmet des signaux de commande au dispositif de réglage (27, 28).

17. Système pour la fabrication de sacs, comprenant
un dispositif de formation de gaine (1) pour la formation d'une gaine (9) à partir d'un matériau à bande plate (4),
un dispositif de séparation pour la séparation de la gaine en morceaux de gaine,
un dispositif de réalisation de fond, permettant de former un fond au niveau d'au moins une extrémité des morceaux de gaine,
**caractérisé par**
un dispositif de formation de gaine (1) selon l'une des revendications 9 à 16.
